# FASCICULE DE BREVET EUROPEEN

(11) **EP 0 379 417 B1**
(45) Date de publication et mention de la délivrance du brevet: **19.05.1993**
(21) Numéro de dépôt: 90400112.0
(22) Date de dépôt: 16.01.1990
(51) Int. Cl.: F42B 10/56

(54) **Dispositif de mise en position inclinée d'une sous-munition sous parachute**
Vorrichtung zum Aufhängen eines Tochtergeschosses an geneigter Position unter einen Fallschirm
Device for suspending submunition in an inclined position from a parachute

(30) Priorité: 20.01.1989 FR 8900685
(43) Date de publication de la demande: 25.07.1990
(73) Titulaire: THOMSON-BRANDT ARMEMENTS, 92516 Boulogne-Billancourt (FR)
(72) Inventeur: Frehaut, Jean-Pierre, F-92045 Paris la Défense (FR); Pineau, Jean-Pierre, F-92045 Paris la Défense (FR)
(74) Mandataire: Benoit, Monique

(56) Documents cités:
- EP-A- 0 126 836
- FR-A- 2 590 663

## Description

La présente invention concerne un dispositif de mise en position inclinée d'un objet sous parachute, plus particulièrement une sous-munition.

Pour la mise en phase active d'une sous-munition de type anti-char à effet dirigé, il est nécessaire d'incliner la munition par rapport à la verticale, dans le but d'obtenir un balayage en spirale de la tête de la munition, quels que soient les moyens utilisés pour son freinage et sa mise en rotation.

La demande de brevet EP-A 0.126.836 décrit un tel dispositif. Pour passer de la position verticale à la position inclinée, il est prévu d'accrocher une attache venant d'un parachute à un axe situé à une première extrémité d'une biellette dont l'autre extrémité est rotationnellement liée à un corps contenant la munition. Les deux extrémités de la biellette sont situées sur un plateau supérieur du corps l'une centrale, au centre et la seconde de coin, à un bord. Pour mettre le corps en position inclinée, il faut libérer l'extrémité centrale, par exemple au moyen d'un dispositif pyrotechnique. Le corps qui n'est plus tenu que par l'extrémité de coin bascule et se met en position inclinée. Le mouvement se fait avec un déplacement latéral du centre de gravité qui engendre un mouvement de balancier erratique. Ce mouvement perturbe éventuellement le tir,et le balayage.

Pour éviter cela il est prévu selon la présente invention que cette mise en position inclinée doit s'effectuer avec un minimum de déplacement latéral de la munition afin d'éviter de provoquer un début de balancement de l'ensemble.

Une solution facile consisterait à positionner un axe de rotation d'une platine portant les suspentes de parachute au niveau du centre de gravité de la munition. Cette solution n'est toutefois pas satisfaisante, du fait que ledit axe se trouverait alors au niveau de la charge militaire, ce qui risquerait de compromettre gravement le fonctionnement de celle-ci.

Un objet de l'invention consiste donc à prévoir un dispositif de mise en position inclinée d'une sous-munition suspendue sous un parachute qui ne présente pas ces inconvénients.

Selon l'invention, sous une platine destinée à être portée sous un parachute, est suspendue une sous-munition par des premier et second moyens d'accrochage :
- le premier moyen d'accrochage étant formé par un bras articulé respectivement avec la platine et avec le corps de la sous-munition par ses extrémités supérieure et inférieure, autour d'axes horizontaux parallèles,
- le second moyen d'accrochage ayant une structure à deux positions : une première position dans laquelle la sous-minition est verticale et une seconde position dans laquelle elle est inclinée, ladite structure comprenant également un moyen de guidage du basculement entre les deux positions, un moyen de blocage en première position et un moyen de libération de celui-ci,

les premier et second moyens d'accrochage étant arrangés de telle façon que le centre de gravité de la sous-munition se déplace en descendant sur une ligne verticale lors du passage de celleci de la position verticale à la position inclinée.

Dans une forme de réalisation préférée, le second moyen d'accrochage consiste en des lumières oblongues symétriques dans des pattes solidaires de la sous-munition, et des axes ou ergots engagés dans lesdites lumières, solidaires de ladite platine, la présence des axes ou ergots à l'une ou l'autre des extrémités desdites lumières déterminant les deux positions du second moyen d'accrochage, et la forme longitudinale des lumières définissant le moyen de guidage.

Dans une autre forme de réalisation de l'invention, lesdites lumières se trouvent sur des pattes solidaires de la platine, et les axes engagés dans lesdites lumières sont solidaires de la sous-munition.

L'invention concerne également un moyen permettant de différer le basculement de la sous-munition par rapport à l'ouverture du parachute, ce moyen étant entièrement mécanique et consistant en un aménagement desdites lumières conjugué à la présence d'un ressort comprimé entre la sous-munition et la platine.

Les caractéristiques de l'invention mentionnée ci-dessus, ainsi que d'autres, apparaîtront plus clairement à la lecture de la description suivante d'un exemple de réalisation, faite en relation avec les dessins joints, parmi lesquels :
la Fig. 1 est une vue d'ensemble d'une sous-munition suspendue en position inclinée à une platine portée horizontalement sous un parachute,
la Fig. 2 est une vue de dessus de la platine et de la munition en position verticale sous ladite platine,
la Fig. 3 est une vue de côté de la platine et de la sous-munition de la Fig. 2, les traits interrompus représentant la sous-munition en position inclinée,
les Fig. 4 et 5 sont des vues semblables à celle de la Fig. 3, illustrant un dispositif de basculement selon l'invention, complété par un système mécanique pour différer ledit basculement, et
la Fig. 6 est une vue partielle, à échelle agrandie, d'un détail des Figs. 4 et 5.

A la Fig. 1, une platine 1, suspendue horizontalement sous un parachute 2 par l'intermédiaire de sangles 3 et d'un émerillon 4, porte une sous-munition 5. La platine 1, qui apparaît plus clairement à la Fig. 2, présente trois côtés 1a, 1b, 1c qui forment un cadre en forme de triangle équilatéral. Chaque coin de la platine 1 est pourvu d'une attache 6 à laquelle est fixée une sangle 3. Les attaches 6 sont formées de deux pattes verticales 7 portant entre elles des portions de cylindre 8.

Les pattes 7 de l'une des attaches 6 - celle de droite à la Fig. 2 - comportent des paliers maintenant un axe horizontal, parallèle au côté 1c, sur lequel est articulé un bras 9 dirigé vers le bas. Le bras 9 se compose d'une partie supérieure 9a et d'une partie inférieure en deux branches formant une chape 9b articulée avec le corps de la sous-munition 5 autour d'un axe horizontal également parallèle au côté 1c.

Les deux coins de la platine 1 éloignés du bras 9 comportent, près des attaches 6, des pattes verticales 10 perpendiculaires à la direction du côté 1c. Les plans des faces externes des pattes 10 se trouvent vers l'extérieur par rapport aux attaches 6 adjacentes. Les pattes 10 portent des ergots 11 horizontaux dirigés vers l'extérieur, parallèlement aux axes d'articulation du bras 9.

Les ergots 11 sont engagés dans des lumières respectives 12 qui se trouvent dans des plaques 13 fixées sur le dessus de la sous-munition 5. Les plaques 13 sont verticales et perpendiculaires à la direction du côté 1c. Les lumières 12, ainsi que les plaques 13, sont symétriques par rapport au plan dans lequel oscille le bras 9. Les extrémités des lumières 12 déterminent deux positions de la sous-munition 5 par rapport à la platine 1 : quand les ergots 11 sont aux extrémités inférieures, la sous-munition 5 est en position verticale, représentée en traits pleins à la Fig. 3, et quand ils sont aux extrémités supérieures, la sous-munition est en position inclinée selon un angle d'inclinaison désiré α, représentée en traits interrompus. Les positions des extrémités supérieures des lumières 12 sont encore définies par le fait que dans la position inclinée de la sous-munition 5 qui en découle, le centre de gravité G₂ de la sous-munition est au-dessous du centre de gravité G₁ de la sous-munition en position verticale, et sur la même verticale, relativement à la platine 1.

D'autre part, entre leurs extrémités, les lumières 12 ont une forme telle que lors du déplacement relatif des ergots 11 dans les lumières d'une extrémité à l'autre, le centre de gravité de la sous-munition 5 se déplace verticalement et dans le même sens entre les points G₁ et G₂ relativement à la platine 1. La forme des lumières 12 déterminée par cette exigence est courbe et est sensiblement celle représentée à la Fig. 3. On notera qu'en fonction de la longueur du bras 9, il y a un angle d'inclinaison limite de la sous-munition 5 au-delà duquel le centre de gravité de la sous-munition, au lieu de continuer à descendre, remonterait lors du basculement. Cette position est définie à la Fig. 3 par le segment de droite limité par G₂ et l'axe d'articulation supérieur du bras 9, dont la longueur est la somme de la distance entre les deux axes d'articulation du bras 9 et de la distance du centre de gravité G de la sous-munition 5 à l'axe d'articulation inférieur du bras 9. Dans l'exemple de réalisation montré, les lumières 12 et le bras 9 sont arrangés de telle façon que l'angle d'inclinaison désiré de la sous-munition soit cet angle limite.

A l'état initial, la sous-munition 5 est maintenue verticalement sous la platine 1 par blocage des ergots 11 aux extrémités inférieures des lumières 12. Par conséquent, en fonctionnement, il suffira de prévoir un moyen pour débloquer les ergots 11 et d'un apport d'énergie faible - par ressort, par exemple - sinon nul pour que la sous-munition prenne la position inclinée, la gravité contribuant au basculement. En pratique, l'ensemble sera conçu de telle façon que le centre de gravité de la sous-munition se trouve sur la verticale passant par l'émérillon 4.

De préférence, le moyen pour débloquer les ergots 11 est commandé par un moyen à retard, de façon à différer le basculement de la sous-munition par rapport à la phase de freinage. En effet, lors de l'ouverture du parachute, la décélaration peut être très importante, de l'ordre de plusieurs dizaines de fois l'accélération de la pesanteur. Le basculement de la sous-munition à cet instant serait très brutal et libérerait une quantité d'énergie importante qu'il faudrait absorber. Par ailleurs, le basculement provoquerait l'ouverture à grande vitesse des pales de rotation dont ces sous-munitions sont généralement pourvues, et les efforts aérodynamiques intenses que supporteraient lesdites pales obligerait à surdimensionner les axes de rotation et les butées d'ouverture. Les systèmes couramment utilisés sont à base d'un retard commandant une action mécanique. Ils sont de type électromécanique, ou bien électro-pyrotechnique, ou encore entièrement pyrotechnique. D'une manière générale, ils sont relativement coûteux, et leur complexité nuit à la fiabilité de l'ensemble.

Le système illustré aux Figs. 4 à 6 a l'avantage d'être entièrement mécanique et très simple. Il consiste essentiellement en une découpe particulière de l'extrémité des lumières 12 occupée par les ergots 11 quand la sous-munition est verticale, conjuguée à la présence d'un ressort approprié comprimé entre le sommet de la sous-munition et la platine.

Ladite découpe apparaît plus clairement à la Fig. 6. Elle forme par rapport à la lumière 12' une première encoche 14' dirigée vers le bas et une seconde encoche 15' dirigée vers le haut. Le bord interne 16' de l'encoche 14' est incliné d'un angle β' sur la verticale, à l'opposé de la direction générale de la lumière 12'. De même, le bord interne 17' est incliné d'un angle γ' sur la verticale, du même côté que le bord 16'.

Le ressort comprimé entre la sous-munition et la platine mentionné plus haut apparaît aux Figs. 4 et 5 et porte la référence 18'. Il est placé autour d'un plot 19' solidaire d'une patte 20' fixée au sommet de la sous-munition 5'. Le ressort 18' est comprimé entre les pattes 20' et 21' et exerce une force horizontale F'.

La force F' est très largement suffisante pour assurer le blocage des ergots 11' au fond des encoches 14', Fig. 4, jusqu'à l'ouverture du parachute. La décélération produite alors est si importante - de l'ordre de plusieurs dizaines de fois l'accélération de la pesanteur - que sous l'effet de la masse de la sous-munition 5', la force F' est vaincue, les ergots 11' glissant sur le bord 16' des encoches 14', se libérant, et pénétrant dans les encoches 15', Fig. 5. Tant que la décélération demeure importante, les ergots 11' restent plaqués au fond des encoches 15', malgré l'action du ressort 18'. La valeur de l'angle γ' et celle de la force F' sont calculées telles que les ergots 11' glissent sur le bord interne 17' des encoches 15' lorsque la décélération produite par le parachute a encore une valeur sensiblement égale à deux fois l'accélération de la pesanteur, de manière à avoir une bonne fiabilité du système.

Bien entendu, le passage des ergots 11' de l'encoche 14' à l'encoche 15', puis de l'encoche 15' dans la lumière 12' proprement dite, fait apparaître un léger déplacement latéral du centre de gravité de la sous-munition 5'. Toutefois, ce déplacement latéral précède le basculement, et les inconvénients résultants sont largement compensés par le fait que le basculement s'effectue sous des contraintes de vitesse et d'efforts nettement plus faibles.

Dans d'autres formes de réalisation, les pattes comportant les lumières 12 ou 12' peuvent être solidaires de la platine et les ergots 11 ou 11' de la sous-munition.

Outre les avantages que le basculement de la sous-munition a lieu sans déplacement latéral de son centre de gravité, donc sans risque de balancement de l'ensemble provoqué par ledit basculement, et que le déplacement relatif vers le bas du centre de gravité lors du basculement permet d'obtenir celui-ci pratiquement sans apport d'énergie, il faut noter qu'il est possible de le fabriquer en tôle emboutie, donc de façon économique.

## Revendications

1. Dispositif de mise en position inclinée sous parachute d'une sous-munition (5), comportant une platine (1) destinée à être portée sous ledit parachute, caractérisé en ce qu'il comprend des premier et second moyens d'accrochage de ladite sous-munition (5) à la platine (1);
- le premier moyen d'accrochage étant formé par un bras (9) articulé respectivement avec la platine (1) et avec le corps de la sous-munition (5) par ses extrémités supérieure et inférieure, autour d'axes horizontaux parallèles;
- le second moyen d'accrochage ayant une structure à deux positions : une première position dans laquelle la sous-munition (5) est verticale et une seconde position dans laquelle elle est inclinée, ladite structure comprenant également un moyen de guidage du basculement entre les deux position tel que le centre de gravité de la sous-munition (5) se déplace en descendant sur une ligne verticale lors du passage de celle-ci de la position verticale à la position inclinée, un moyen de blocage en première position et un moyen de libération de celui-ci.

2. Dispositif selon la revendication 1, caractérisé en ce que ledit second moyen d'accrochage est du type à axe ou ergot engagé dans une lumière oblongue, les deux positions du second moyen d'accrochage étant déterminées par la présence dudit axe ou ergot à chaque extrémité de la lumière, et le guidage du basculement étant défini par la forme longitudinale de ladite lumière.

3. Dispositif selon la revendication 2, caractérisé en ce que ledit second moyen d'accrochage comprend deux lumières oblongues symétriques (12) dans des pattes (13) solidaires de l'extrémité supérieure de la sous-munition (5), et des axes ou ergots (11) engagés dans lesdites lumières (12), solidaires de la platine (1).

4. Dispositif selon l'une des revendications 1 à 3, caractérisé en ce que ledit moyen de libération du second moyen d'accrochage est un moyen à retard.

5. Dispositif selon l'une des revendications 1 à 4, caractérisé en ce qu'il comporte encore un moyen pour assister le passage du second moyen d'accrochage de sa première position à sa seconde position.

6. Dispositif selon l'une des revendication 2 à 5, caractérisé en ce qu'il comprend, en outre, un moyen pour différer le basculement de la sous-munition (5') par rapport à l'ouverture du parachute, ledit moyen consistant en une découpe en forme d'encoches (14', 15') de l'extrémité des lumières (12') occupée par les ergots (11') lorsque la sous-munition (5') n'est pas basculée, conjuguée à la présence d'un ressort (18') comprimé entre le sommet de la sous-munition (5') et la platine (1').

7. Dispositif selon la revendication 6, caractérisé en ce que la force (F') du ressort (18') et la pente (β') du bord interne (16') de l'encoche (14') sont tels qu'une décélération de l'ordre de plusieurs dizaines de fois la valeur de l'accélération de la pesanteur est nécessaire pour libérer les ergots (11') des encoches (14').

8. Dispositif selon la revendication 6 ou 7, caractérisé en ce que la pente (γ') du bord interne (17') de l'encoche (15') est telle que la décélération produite par le parachute doit descendre à une valeur de l'ordre de deux fois l'accélération de la pesanteur pour que la force (F') du ressort (18') soit suffisante pour libérer les ergots (11') desdites encoches (15').

## Patentansprüche

1. Vorrichtung, um eine an einem Fallschirm hängendes Submunition (5) in eine geneigte Position zu bringen, enthaltend eine Platine (1), die dazu bestimmt ist, unter dem Fallschirm getragen zu werden, **dadurch gekennzeichnet**, daß sie erste und zweite Aufhängemittel zum Aufhängen der Submunition (5) an der Platine (1) aufweist;
- wobei das erste Aufhängemittel durch einen Arm (9) gebildet ist, der mit seinem oberen und unteren Ende um parallele horizontale Achsen an der Platine (1) bzw. an dem Gehäuse der Submunition (5) angelenkt ist;
- wobei das zweite Aufhängemittel eine Struktur mit zwei Positionen hat, nämlich: einer ersten Position, in der die Submunition (5) vertikal ist, und einer zweiten Position, in der sie geneigt ist, wobei die Struktur auch ein Führungsmittel für das Kippen zwischen den beiden Positionen von solcher Art enthält, daß sich der Schwerpunkt der Submunition (5) bei deren Übergang von der vertikalen Position in die geneigte Position auf einer vertikalen Linie nach unten bewegt, sowie ein Mittel zur Blockierung in der ersten Position und ein Mittel zur Freigabe aus dieser.

2. Vorrichtung nach Anspruch 1, **dadurch gekennzeichnet**, daß das zweite Aufhängemittel von der Art mit einer Achse oder einem Stift ist, die bzw. der in eine längliche Öffnung eingreift, wobei die beiden Positionen des zweiten Aufhängemittels dadurch bestimmt sind, daß sich die Achse oder der Stift an dem einen bzw. dem anderen Ende der Öffnung befindet, und wobei die Führung des Kippens durch die Längsform der Öffnung definiert ist.

3. Vorrichtung nach Anspruch 2, **dadurch gekennzeichnet**, daß das zweite Aufhängemittel zwei symmetrische längliche Öffnungen (12) in fest am oberen Enden der Submunition (5) angebrachten Pratzen (13) aufweist, sowie in diese Öffnungen (12) eingreifende Achsen oder Stifte (11), die fest an der Platine (1) angebracht sind.

4. Vorrichtung nach einem der Ansprüche 1 bis 3, **dadurch gekennzeichnet**, daß das Mittel zur Freigabe des zweiten Aufhängemittels ein Mittel mit Verzögerung ist.

5. Vorrichtung nach einem der Ansprüche 1 bis 4, **dadurch gekennzeichnet**, daß sie ferner ein Mittel enthält, um den Übergang des zweiten Aufhängemittels von seiner ersten Position in seine zweite Position zu unterstützen.

6. Vorrichtung nach einem der Ansprüche 2 bis 5, **dadurch gekennzeichnet**, daß sie außerdem ein Mittel enthält, um das Rippen der Submunition (5') gegenüber dem Öffnen des Fallschirms zu verzögern, wobei dieses Mittel darin besteht, daß das Ende der Öffnungen (12'), das von den Stiften (11') eingenommen wird, wenn die Submunition (5') nicht gekippt ist, in Form von Kerben (14', 15') ausgeschnitten ist, in Verbindung mit dem Vorhandensein einer Feder (18'), die zwischen dem Scheitel der Submunition (5') und der Platine (1') zusammengedrückt ist.

7. Vorrichtung nach Anspruch 6, **dadurch gekennzeichnet**, daß die Kraft (F') der Feder (18') und die Neigung (β') des inneren Randes (16') der Kerbe (14') von solcher Art sind, daß eine Verzögerung in der Größenordnung von mehreren Zehnfachen des Wertes der Erdbeschleunigung notwendig ist, um die Stifte (11') aus den Kerben (14') zu befreien.

8. Vorrichtung nach Anspruch 6 oder 7, **dadurch gekennzeichnet**, daß die Neigung (γ') des inneren Randes (17') der Kerbe (15') von solcher Art ist, daß die von dem Fallschirm erzeugte Verzögerung auf einen Wert in der Größenordnung des Zweifachen der Erdbeschleunigung abfallen muß, damit die Kraft (F') der Feder (18') ausreichend ist, um die Stifte (11') aus den Kerben (15') zu befreien.

## Claims

1. Device for setting a submunition (5) in an inclined position beneath a parachute, comprising a plate (1) intended to be carried beneath the said parachute, characterised in that it comprises first and second means for attaching the said submunition (5) to the plate (1);
- the first attachment means being formed by an arm (9) hinged respectively with the plate (1) and with the body of the submunition (5) by its upper and lower ends, around parallel horizontal axes;
- the second attachment means having a structure with two positions: a first position in which the submunition (5) is vertical and the second position in which it is inclined, the said structure also comprising a means for guiding the tilting between the two positions such that the centre of gravity of the submunition (5) moves by descending on a vertical line when the submunition passes from the vertical position to the inclined position, a means for locking in the first position and a means for freeing the latter means.

2. Device according to Claim 1, characterised in that the second attachment means is of the type with a pin or lug engaged in an oblong slot, the two positions of the second attachment means being determined by the presence of the said pin or lug at each end of the slot, and the guidance of the tilting being defined by the longitudinal shape of the said slot.

3. Device according to Claim 2, characterised in that the said second attachment means comprises two symmetrical oblong slots (12) in tabs (13) integral with the upper end of the submunition (5), and pins or lugs (11) engaged in the said slots (12) and integral with the plate (1).

4. Device according to one of Claims 1 to 3, characterised in that the said means for freeing the second detachment means is a delay means.

5. Device according to one of Claims 1 to 4, characterised in that it comprises another means for assisting the passage of the second attachment means from its first position to its second position.

6. Device according to one of Claims 2 to 5, characterised in that it furthermore comprises a means for delaying the tilting of the submunition (5') with respect to the opening of the parachute, the said means constituting a cutout in the form of notches (14', 15') of the end of the slots (12'), which is occupied by the lugs (11') when the submunition (5') is not tilted, combined with the presence of a spring (18') compressed between the apex of the submunition (5') and the plate (1').

7. Device according to Claim 6, characterised in that the force (F') of the spring (18') and the slope (β') of the internal edge (16') of the notch (14') are such that a deceleration of the order of several tens of times the value of the acceleration due to gravity is necessary in order to free the lugs (11') from the notches (14').

8. Device according to Claim 6 or 7, characterised in that the slope (γ') of the internal edge (17') of the notch (15') is such that the deceleration produced by the parachute must fall to a value of the order of twice the acceleration due to gravity in order for the force (F') of the spring (18') to be sufficient to free the lugs (11') from the said notches (15').
